# EUROPÄISCHE PATENTSCHRIFT

(11) **EP 0 685 017 B1**
(45) Veröffentlichungstag und Bekanntmachung des Hinweises auf die Patenterteilung: **29.01.1997**
(21) Anmeldenummer: 94908335.6
(22) Anmeldetag: 18.02.1994
(51) Int. Cl.: E01B 7/12, E01B 7/14

(54) **HERZSTÜCK**
CROSS FROG
COEUR DE CROISEMENT

(30) Priorität: 19.02.1993 DE 4305228
(43) Veröffentlichungstag der Anmeldung: 06.12.1995
(73) Patentinhaber: BWG Butzbacher Weichenbau GmbH, D-35510 Butzbach (DE)
(72) Erfinder: BENENOWSKI, Sebastian, D-35510 Butzbach (DE); HÖHNE, Hubertus, D-35510 Butzbach (DE); KAIS, Alfred, D-35423 Lich-Eberstadt (DE); NUDING, Erich, D-73434 Aalen (DE)
(74) Vertreter: Stoffregen, Hans-Herbert, Dr. Dipl.-Phys.
(86) Internationale Anmeldenummer: EP9400457
(87) Internationale Veröffentlichungsnummer: WO9419542

(56) Entgegenhaltungen:
- AU-A- 552 880
- DE-A- 1 272 951
- DE-A- 2 212 050
- FR-A- 2 077 186

## Beschreibung

Herzstück für Weichen oder Kreuzungen mit zwischen Flügelschienen angeordneter Herzstückspitze, insbesondere beweglicher wie federbeweglicher Herzstückspitze, wobei die Flügelschienen im wesentlichen stationär auf Befestigungsplatten wie z.B. Rippenplatten befestigt sind und zwischen die Flügelschienen haltenden Befestigungsplatten Abschnitte der Flügelschienen und der Herzstückspitze auf einer zumindest bereichsweise plattenförmigen, an der Herzstückspitze befestigten Mitnehmereinrichtung aufliegen und ein sich in Hauptachsenrichtung erstreckender fußseitiger Abschnitt der Herzstückspitze von der Mitnehmereinrichtung bereichsweise umgeben ist.

Ein Herzstück zuvor beschriebener Art ist aus der DE-AS 1 272 951 bekannt. Dabei ist eine Verlängerung des Herstücks mit zwei Niederhaltewinkeln verschraubt, die sich unterhalb von Flügelschienen erstrecken, um ein Hochfedem der Herzstückspitze zu verhindern.

Bei den heutzutage üblichen federbeweglichen Herzstücken wird die Herzstückspitze oder der Herzstückblock zwischen Flügelschienen auf einer Unterlage wie Gleitstuhl abgestützt, wohingegen die Flügelschienen weitgehend ortsfest von Unterlagen wie Rippenplatten ausgehen. Es besteht auch die Möglichkeit, daß Flügelschienen fest auf den Gleitstühlen, auf denen die Herzstückspitzen verschoben werden, befestigt sind.

Federbewegliche Herzstückspitzen bzw. solche, die elastisch abgestützt sind, sind aus der DE 37 08 233 A1 oder DE 41 42 276 A1 bekannt.

Bei Einleiten von Schwingungen in Richtung der Mittelachsen der Gleiskörper kann eine Relativbewegung zwischen Herzstückspitze und Flügelschienen im Bereich zwischen den Gleitstühlen bzw. Rippenplatten, von denen die Flügelschienen ausgehen, auftreten, wodurch sich unterschiedliche Bedingungen im Überlaufbereich des Rades zwischen Herzstückspitze und Flügelschienen ausbilden können. Hierdurch besteht die Gefahr, daß die Herzstückspitzen einem unerwünschten Verschleiß unterworfen sind.

Der vorliegenden Erfindung liegt das Problem zugrunde, ein Herzstück der eingangs beschriebenen Art so weiterzubilden, daß sich im Übergangsbereich zwischen Flügelschienen und Herzstückspitze stets gleiche Bedingungen ausbilden, so daß insbesondere sichergestellt ist, daß eine Relativbewegung - betrachtet in Richtung der Hauptachse der Flügelschienen bzw. der Herzstückspitze - weitgehend ausgeschlossen ist.

Erfindungsgemäß wird das Problem dadurch gelöst, daß der sich in Hauptachsenrichtung erstreckende fußseitige Abschnitt der Herzstückspitze den plattenförmigen Bereich der Mitnehmereinrichtung beweglich durchsetzt, wobei auf den Abschnitt derart vorzugsweise durch Tellerfedern, die sich zwischen der Unterseite der Platte und einem Widerlager erstrecken, eine Kraft einwirkt, daß beim Durchfahren des Herzstücks durch ein Schienenfahrzeug die Herzstückspitze auf der Mitnehmereinrichtung aufliegt, die unterseitig an den Flügelschienen anliegt.

Dabei ist der Abschnitt vorzugsweise ein vom Fußbereich der Herzstückspitze ausgehender Zapfen, auf dem vorzugsweise die die Herzstückspitze auf der Mitnehmereinrichtung niederhaltenden Blattfedern oder andere geeignete Federelemente einwirken.

Durch die erfindungsgemäßen Maßnahmen ist sichergestellt, daß die Flügelschienen und die Herzstückspitze stets auf der Oberseite der Mitnehmereinrichtung aufliegen, so daß sich quasi eine starre Einheit ausbildet, die eine Relativbewegung zwischen Flügelschiene und Herzstückspitze in Richtung der Hauptachse der Gleisabschnitte ausschließt; denn auf der Oberseite der Mitnehmereinrichtung bleibt die Flügelschiene und damit auch die Herzstückspitze beim Durchfahren eines Schienenfahrzeuges stets liegen. Die Herzstückspitze wird folglich auf der unterseitig an den Flügelschienen anliegenden Mitnehmereinrichtung festgehalten, so daß ein Anheben nicht möglich ist.

Das die Herzstückspitze auf der Oberseite der Mitnehmereinrichtung haltende Federelement erstreckt sich zwischen der Unterseite des plattenförmigen Bereichs der Mitnehmereinrichtung und einem von dem Zapfen ausgehenden Widerlager wie Scheibe.

Um trotz Vorhandensein der Mitnehmereinrichtung ein leichtgängiges Verstellen der Herzstückspitze zu ermöglichen, ohne daß eine Haftreibung zwischen Flügelschienen und Mitnehmereinrichtung auftritt, ist nach einem weiteren hervorzuhebenden Vorschlag der Erfindung vorgesehen, daß die Mitnehmereinrichtung zur Herzstückspitze in Richtung deren Hauptachse derart verstellbar ist, daß die Flügelschienen nicht mehr auf der Oberseite der Mitnehmereinrichtung aufliegen. Vielmehr wird die Mitnehmereinrichtung von der Herzstückspitze und somit den Flügelschienen nach unten gedrückt, so daß bei einem relativen Verschwenken der Herzstückspitze zu den Flügelschienen eine Berührung zwischen der Mitnehmereinrichtung und den Flügelschienen unterbleibt. Hierzu kann die Mitnehmereinrichtung Teil eines Gehäuses sein, an dem eine Antriebseinrichtung wie eine Zylinder-Kolben-Anordnung abgestützt ist, durch die bei Krafteinwirkung in Richtung der Unterseite des Gehäuses die von der Feder hervorgerufene Kraft überwunden wird, wodurch das Gehäuse von der Herzstückspitze und damit von den Flügelschienen weggezogen wird und somit letztere freigibt.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden bevorzugten Ausführungsbeispiels.

In der einzigen Fig. ist ein Ausschnitt eines Herzstücks mit Herzstückspitze (10) und den diesem zugeordneten Flügelschienen (12) und (14) dargestellt Hierdurch erfolgt jedoch keine Einschränkung der Erfindung. Vielmehr ist der der Erfindung zu entnehmende Gedanke auch auf andere Gleisabschnitte übertragbar.

Die Herzstückspitze (10) ist beweglich wie federbeweglich ausgebildet. Die Flügelschienen (12) und (14) sind auf nicht dargestellten Befestigungsplatten befestigt, wohingegen die Herzstückspitze (10) auf gleichfalls nicht dargestellten Gleitstühlen beweglich angeordnet ist. Befestigungsplatte und Gleitstuhl können dabei eine Einheit bilden.

Zwischen den Befestigungsplatten und Gleitstühlen oder auf diesen, sofern eine elastische Abstützung erfolgt, biegen sich die Flügelschienen (12) bzw. (14) und die Herzstückspitze (10) durch, wobei eine unterschiedliche Auslenkung insbesondere dann erfolgt, wenn ein Schienenfahrzeug bzw. dessen in Betracht zu ziehende Räder nur auf der Flügelschiene (12) bzw. (14) und noch nicht auf der Herzstückspitze (10) abrollen. Hierdurch können sich unterschiedliche Überlaufbereiche ausbilden, die zu einem unerwünschten Verschleiß der Herzstückspitze (10) und damit zwangsläufig zu einem Austausch des Herzstückblocks führen.

Erfindungsgemäß ist nun vorgesehen, daß diese Relativbewegung in Richtung der Hauptachse (16) der Herzstückspitze (10) dadurch unterbunden wird, daß zwischen oder im Bereich von den üblicherweise vorhandenen Unterlagen, d. h. Befestigungsplatten bzw. Gleitstühle, Mitnehmereinrichtungen (18) angeordnet sind, die von der Herzstückspitze ausgehen, auf denen jedoch die Flügelschienen (12) und (14) lose angeordnet sind. Dabei ist die Herzstückspitze (16) in nachstehend beschriebener Art und zwar beweglich, jedoch zumindest beim Befahren des Herzstückes im wesentlichen als Einheit mit der Mitnehmereinrichtung (18) ausgebildet, so daß Flügelschienen (12), (14) und Herzstückspitze (10) auf einer Fläche fest aufliegen.

Die Mitnehmereinrichtung (18) besteht aus einer oberen Platte (20), von der Schenkel (22) und (24) ausgehen, die ihrerseits über eine Bodenplatte (26) verbunden sind. Andere geeignete Konstruktionen für die Mitnehmereinrichtung (18) sind gleichfalls möglich.

Auf der Oberseite (28) der Platte (20) können die Flügelschienen (12) und (14) mit ihren Füßen (30) und (32) aufliegen. Dies erfolgt zumindest in bezug auf die befahrene Flügelschiene. Die Herzstückspitze (10) weist unterseitig einen Zapfen (34) auf, der eine entsprechende Aussparung (36) in der Platte (20) durchsetzt. Somit ist die Mitnehmereinrichtung (18) mit der Herzstückspitze (10) zwar fest, jedoch in nachstehend beschriebener Art beweglich verbunden.

Um im Normalfall eine Relativbewegung zwischen der Herzstückspitze (10) und der Platte (20) auszuschließen, wirkt auf die Herzstückspitze (10) fortwährend eine Kraft in Richtung der Mitnehmereinrichtung (18), die im Ausführungsbeispiel durch Tellerfedern (40), (42) hervorgerufen wird, die sich zwischen der Unterseite (44) der Platte (20) und einem Widerlager (46) erstrecken, das von dem Zapfen (34) ausgeht.

Beim Durchfahren eines Schienenfahrzeuges liegt die entsprechende Flügelschiene (12) oder (14) auf der Oberseite (28) der Platte (20) auf, die derart zu der Herzstückspitze (10) gedrückt ist, daß man gleichfalls von einem Anliegen der Herzstückspitze (10) auf der Oberseite (28) sprechen kann.

Durch diese Maßnahmen ist beim Durchfahren eines Schienenfahrzeuges eine Relativbewegung zwischen den durchfahrenen Schienenabschnitten ausgeschlossen. Hierdurch wiederum ist sichergestellt, daß stets gleiche Überlaufbereiche bzw.- bedingungen für die Räder eines Schienenfahrzeuges vorliegen.

Da beim Verstellen der Herzstückspitze (10) die Mitnehrmereinrichtung (18) mitbewegt werden muß, sollte sichergestellt werden, daß eine die Verstellung behindernde Haftreibung zwischen den Flügelschienen (12) und (14), d.h. deren Füßen (30) und (32) und der Oberseite (28) der Platte (44) reduziert bzw. vermieden wird.

Erfindungsgemäß ist hierzu vorgesehen, daß an der Mitnehmereinrichtung (18) z. B. eine Zylinder-Kolben-Anordnung (46), (48) abgestützt ist, deren Kolben (48) mit dem Zapfen (34) der Herzstückspitze (10) verbunden ist. Der Zylinder (46) kann z.B. an der Mitnehmereinrichtung (18), und zwar im Ausführungsbeispiel an den Schenkeln (22), (24) bzw. der Bodenplatte (26) befestigt sein. Wirkt nun auf den Kolben (48) in Richtung des Pfeils (50) ein Fluid, so wird die von den Tellerfedern (40) hervorgerufene Vorspannkraft überwunden, so daß sich die Mitnehmereinrichtung (18) relativ zu der Herzstückspitze (10) verschieben läßt, da diese selbst vor und hinter der Mitnehmereinrichtung (18) auf Gleitstühlen aufliegt. Durch das Herabziehen der Mitnehmereinrichtung (18) werden die Füße (30) und (32) der Flügelschienen (12) und (14) frei, so daß ein problemloses Verstellen der Herzstückspitze (10) erfolgen kann.

Die Anzahl der Mitnehmereinrichtungen (18) in einem Weichen- bzw. Kreuzungsbereich hängt von deren Auslegung und Anforderungen ab. So können entsprechende Mitnehmereinrichtungen (18) stets zwischen aufeinanderfolgende Gleitstühle bzw. Befestigungsplatten vorgesehen sein. Alternativ besteht die Möglichkeit, in größerem Abstand entsprechende Mitnehmereinrichtungen anzuordnen, also nicht jedem Gleitstuhl bzw. jeder Befestigungsplatte eine solche zuzuordnen. Auch kann nur eine Mitnehmereinrichtung (18) unmittelbar im Übergangsbereich vorgesehen sein.

Allgemein wird erfindungsgemäß ein Herzstück für Weichen oder Kreuzungen mit zwischen Flügelschienen (12, 14) angeordneter Herzstückspitze (10), insbesondere beweglicher wie federbeweglicher Herzstückspitze, vorgeschlagen, wobei die Flügelschienen im wesentlichen stationär auf Befestigungsplatten wie z.B. Rippenplatten befestigt sind. Um beim Durchfahren eines Schienenfahrzeuges eine Relativbewegung in vertikaler Richtung zu vermeiden, geht von der Herstückspitze eine Mitnehmereinrichtung aus, auf der die befahrene Flügelschiene aufliegt.

## Patentansprüche

1. Herzstück für Weichen oder Kreuzungen mit zwischen Flügelschienen (12, 14) angeordneter Herzstückspitze (10), insbesondere beweglicher wie federbeweglicher Herzstückspitze, wobei die Flügelschienen im wesentlichen stationär auf Befestigungsplatten wie z.B. Rippenplatten befestigt sind und zwischen die Flügelschienen haltenden Befestigungsplatten Abschnitte der Flügelschienen und der Herzstückspitze auf einer zumindest bereichsweise plattenförmigen, an der Herzstückspitze befestigten Mitnehmereinrichtung (18) aufliegen und ein sich in Hauptachsenrichtung (16) erstreckender füßseitiger Abschnitt (34) der Herzstückspitze von der Mitnehmereinrichtung bereichsweise umgeben ist,
**dadurch gekennzeichnet,**
daß der sich in Hauptachsenrichtung (16) erstreckende füßseitige Abschnitt (34) der Herzstückspitze (10) den plattenförmigen Bereich der Mitnehmereinrichtung (18) beweglich durchsetzt, wobei auf den Abschnitt derart vorzugsweise durch Tellerfedern (40, 42), die sich zwischen der Unterseite (44) der Platte (20) und einem Widerlager (46) erstrecken, eine Kraft einwirkt, daß beim Durchfahren des Herzstücks durch ein Schienenfahrzeug die Herzstückspitze auf der Mitnehmereinrichtung aufliegt, die unterseitig an den Flügelschienen anliegt.

2. Herzstück nach Anspruch 1,
**dadurch gekennzeichnet,**
daß der Abschnitt (34) der Herzstückspitze (10) ein Zapfen ist, auf den zumindest ein die Herzstückspitze (10) auf der den Flügelschienen (12, 14) zugewandten Oberseite (24) des plattenförmigen Bereichs (20) der Mitnehmereinrichtung (18) niederhaltendes Federelement (40, 42) wie die Blanttfedern einwirkt.

3. Herzstück nach Anspruch 1 oder 2,
**dadurch gekennzeichnet,**
daß sich das Federelement (40, 42) zwischen der Unterseite des plattenförmigen Bereichs (20) der Mitnehmereinrichtung (18) und einem von dem Zapfen (34) ausgehenden Widerlager (46) erstreckt.

4. Herzstück nach zumindest einem der vorhergehenden Ansprüche,
**dadurch gekennzeichnet,**
daß von der Mitnehmereinrichtung (18) eine Antriebseinrichtung wie Zylinder-Kolben-Anordnung (46, 48) ausgeht bzw. abgestützt ist, die zum Verstellen der Mitnehmereinrichtung zu der Herzstückspitze (10)mit deren Zapfen (34) verbunden ist.

5. Herzstück nach Anspruch 4,
**dadurch gekennzeichnet,**
daß bei in Richtung der Herzstückspitze (10) auf den Kolben einwirkender Kraft die Mitnehmereinrichtung (18) entgegen der von dem Federelement (40, 42) hervorgerufenen Kraft entlang der Hauptachse (16) der Herzstückspitze von den Flügelschienen (12, 14) entfernbar bzw. wegziehbar ist.

6. Herzstück nach zumindest einem der vorhergehenden Ansprüche,
**dadurch gekennzeichnet,**
daß die Mitnehmereinrichtung (18) ohne weitere Abstützung allein von der Herzstückspitze (10) gehalten ist.

7. Herzstück nach zumindest einem der vorhergehenden Ansprüche,
**dadurch gekennzeichnet,**
daß die Mitnehmereinrichtung (18) mit der Herzstückspitze (10) relativ und senkrecht zur Längsachse der Flügelschiene (12, 14) verstellbar ist.

## Claims

1. Cross frog for points or crossings, with a cross frog point (10), in particular a movable such as a spring-movable cross frog point, disposed between wing rails (12, 14), the wing rails being fastened basically fixedly to fastening plates such as ribbed plates, for example, and sections of the wing rails and cross frog point being supported between the fastening plates holding the wing rails on a carrier device (18), which is plate-shaped at least in areas and is fastened on the cross frog point, and a foot-side section (34) of the cross frog point extending in the principal axial direction (16) being surrounded in areas by the carrier device, characterized in that the foot-side section (34) of the cross frog point (10) extending in the principal axial direction (16) penetrates the plate-shaped area of the carrier device (18) movably, a force acting on the section preferably by means of cup springs (40, 42), which extend between the underside (44) of the plate (20) and a support (46), in such a manner that when a rail vehicle passes through the cross frog, the cross frog point is supported on the carrier device, which abuts the wing rails on the underside.

2. Cross frog according to claim 1, characterized in that the section (34) of the cross frog point (10) is a pin, acting on which is at least a spring element (40, 42), such as the leaf springs, holding down the cross frog point (10) on the top side (24) of the plate-shaped area (20) of the carrier device (18) facing the wing rails (12, 14).

3. Cross frog according to claim 1 or 2, characterized in that the spring element (40, 42) extends between the underside of the plate-shaped area (20) of the carrier device (18) and a support (46) issuing from the pin (34).

4. Cross frog according to at least one of the preceding claims, characterized in that issuing from or supported by the carrier device (18) is a drive device such as a cylinder-piston arrangement (46, 48), which for the purpose of adjusting the carrier device relative to the cross frog point (10) is connected to the pin (34) of the latter.

5. Cross frog according to claim 4, characterized in that in the event of a force acting in the direction of the cross frog point (10) on the piston, the carrier device (18) is removable or withdrawable from the wing rails (12, 14) along the principal axis (16) of the cross frog point against the force generated by the spring element (40, 42).

6. Cross frog according to at least one of the preceding claims, characterized in that the carrier device (18) is held without further support solely by the cross frog point (10).

7. Cross frog according to at least one of the preceding claims, characterized in that the carrier device (18) with the cross frog point (10) is adjustable relative and vertically to the longitudinal axis of the wing rails (12, 14).

## Revendications

1. Coeur de croisement pour changement de voies ou croisements, ayant une pointe (10) mobile ou élastiquement mobile notamment, située entre des pattes de lièvre (12, 14) montées essentiellement stationnaires sur des plaques de fixation, par exemple des plaques à nervures, entre lesquelles des parties des pattes de lièvre et de la pointe du coeur reposent sur un dispositif d'entraînement (18), ayant au moins localement la forme d'une plaque et fixé à la pointe de coeur, tandis qu'une partie (34) de la pointe, située à son pied et orientée selon la direction (16) de l'axe principal, est entourée localement par le dispositif d'entraînement,
caractérisé en ce que
la partie (34) de la pointe de coeur (10) située à son pied et orientée selon la direction de l'axe principal (16) traverse avec mobilité la zone en forme de plaque du dispositif d'entraînement (18), des ressorts à disque (40, 42), disposés entre la face inférieure (44) de la plaque (20) et une contreportée (46), exerçant une force telle que le passage d'un véhicule de voie ferrée sur le coeur de croisement amène la pointe de coeur en appui sur le dispositif d'entraînement lui-même en contact avec la face inférieure des pattes de lièvre.

2. Coeur de croisement selon la revendication 1,
caractérisé en ce que
la partie (34) de la pointe de coeur (10) est un tourillon sur lequel agit au moins un élément élastique (40, 42) tel que des ressorts à lame maintenant la pointe (10) sur la face supérieure (24) en regard des pattes de lièvre (12, 14) de la zone en forme de plaque (20) du dispositif d'entraînement (18).

3. Coeur de croisement selon la revendication 1 ou 2,
caractérisé en ce que
l'élément élastique (40, 42) est monté entre la face inférieure de la partie en forme de plaque (20) du dispositif d'entraînement (18) et une contreportée partant du tourillon (34).

4. Coeur de croisement selon une des revendications précédentes,
caractérisé en ce que
du dispositif d'entraînement (18) part, en appui, un dispositif de déplacement tel qu'un vérin à cylindre et piston (46, 48) qui, pour déplacer le dispositif (18) par rapport à la pointe de coeur (10), est relié au tourillon (34) solidaire de cette pointe.

5. Coeur de croisement selon la revendication 4,
caractérisé en ce que
lorsque le piston (48) du vérin est poussé par une force dirigée vers la pointe de coeur (10), le dispositif d'entraînement (18) s'éloigne des pattes de lièvre (12, 14), selon la direction de l'axe principal (16) de la pointe, contre l'action exercée par l'élément élastique (40, 42).

6. Coeur de croisement selon au moins une des revendications précédentes,
caractérisé en ce que
le dispositif d'entraînement (18) est maintenu seul par la pointe de coeur (10), sans autre appui.

7. Coeur de croisement selon au moins une des revendications précédentes,
caractérisé en ce que
le dispositif d'entraînement (18) peut être déplacé avec la pointe de coeur (10), relativement et perpendiculairement à l'axe longitudinal des pattes de coeur (12, 14).
